# EUROPÄISCHE PATENTSCHRIFT

(11) **EP 0 235 769 B1**
(45) Veröffentlichungstag und Bekanntmachung des Hinweises auf die Patenterteilung: **12.05.1993**
(21) Anmeldenummer: 87102865.0
(22) Anmeldetag: 27.02.1987
(51) Int. Cl.: B21B 13/14, B21B 27/02

(54) **Walzgerüst**
Rolling mill stand
Cage de laminoir

(30) Priorität: 03.03.1986 DE 3606857; 24.03.1986 DE 3609916
(43) Veröffentlichungstag der Anmeldung: 09.09.1987
(73) Patentinhaber: SMS SCHLOEMANN-SIEMAG AKTIENGESELLSCHAFT, 40237 Düsseldorf (DE)
(72) Erfinder: Feldmann, Hugo, Dr., D-5110 Alsdorf-Warden (DE); Beisemann, Gerd, D-4000 Düsseldorf (DE); Schultes, Tilmann, Dr., D-5650 Solingen 19 (DE)
(74) Vertreter: Grosse, Dietrich, Dipl.-Ing.

(56) Entgegenhaltungen:
- EP-A- 0 049 798
- EP-A- 0 112 969
- EP-A- 0 153 849
- DE-A- 2 260 256
- PATENT ABSTRACTS OF JAPAN, Band 8, Nr. 83 (M-290)[1520], 17. April 1984; & JP-A-59 1005 (KAWASAKI SEITETSU K.K.) 06-01-1984

## Beschreibung

Die Erfindung betrifft ein Walzgerüst mit mindestens zwei Stützwalzen sowie zwei zwischen diesen angeordneten und über diese abgestützten Arbeitswalzen, bei dem die Arbeitswalzen axial verschiebbar sind und die Länge der Ballen dieser Arbeitswalzen die der Ballen der sie stützenden Walzen mindestens um den Verschiebeweg der Arbeitswalzen überschreitet, so daß die Arbeitswalzen in allen Verschiebungsphasen durch die volle Ballenlänge der sie stützenden Walzen abgestützt sind.

Beim Walzen von Bändern werden die Arbeitswalzen, auch wenn sie durch sie hintergreifende Walzen abgestützt sind, unter Einwirkung der Walzkraft nach außen durchgebogen. Werden, um eine Verformung des Walzspaltes zu kompensieren bzw. zu vermeiden, Arbeitswalzen bombiert ausgeführt und/oder Walzen durch Biegekraft beansprucht, so läßt sich zwar der Walzspalt über seine wesentliche Länge auf ein vorgegebenes Profil bringen, es sind jedoch unvorteilhaft hohe Biegekräfte aufzubringen, und die über die Länge der Mantellinien der Walzen auftretenden Stützkräfte weisen unerwünscht hohe Extremwert auf. Im Bandkantenbereich auf das Walzgut ausgeübte Spannungsspitzen führen dazu, daß das Profil des Walzspaltes sich im Bereiche der Bandkanten zu diesen hin nachteilig verengt.

Im Zuge der Bestrebungen, ein planes bzw. spannungsfreies Produkt auch unter Anwendung nur geringer Biegekräfte zu erreichen und den Austausch von Arbeitswalzen gegen solche mit geänderter, anderen Belastungen angepaßter Bombierung unnötig zu machen, wurden nach der DE-A-22 60 256 axial verschiebliche Arbeitswalzen und/oder Zwischenwalzen so weit verschoben, daß das Ballenende einer der Walzen über einer der Bandkanten und ein Ballenende der entsprechenden gegenüberliegenden Walze über der gegenüberliegenden Bandkante stehen. Auch hierbei ergibt sich prinzipiell ein Abfall der Dicke des gewalzten Materiales im Kantengebiet, der sich jedoch durch geringes zusätzliches Verschieben der Walzen modifizieren läßt. Die hier auftretenden Flächenpressungen jedoch sind in erheblichem Maße asymmetrisch und weisen in Hinblick auf die Standzeit der Walzen unvorteilhaft hohe Extremwerte auf.

Ein weiteres Walzgerüst nach der DE-A-30 38 865 weist axial gegeneinander verschiebbare Walzen besonderer Form auf, deren Querschnitte in einem Längenbereich konvex und in einem anderen konkav verlaufen. In einer der möglichen Stellungen der Walzen kompensieren sich die in Abhängigkeit von der Ballenlänge modifizierten Durchmesser, wobei bei einer relativen Verschiebung der Walzen in einer Richtung die Summe der Walzendurchmesser mittig absinkt, während sie bei einer Verschiebung in der Gegenrichtung ansteigt. Hier läßt sich zwar die Form des Walzspaltes im wesentlichen durch axiale Verschiebung der Walzen im wesentlichen hinsichtlich ihrer parabolischen Komponente direkt beeinflussen, die Kräfteverteilung entlang der Mantellinien führt aber auch hier zu einem Spannungsanstieg im Bereiche der Bandkanten und damit zu einem Absinken der Banddicke im Kantenbereich.

Die EP-A-0 112 969 offenbart ein Vier-Walzen-Gerüst nach dem Oberbegriff des Anspruchs 1, bei dem mindestens die Arbeitswalzen axial verschiebbar ausgebildet sind und jeweils mit Walzenbiegevorrichtungen ausgestattet sind, die sowohl positive aus auch negative Momente aufzubringen vermögen. Es hat sich jedoch gezeigt, daß auch bei der Nutzung unterschiedlicher freier Einspannlängen der Enden der Arbeitswalzen und optimaler Biegebeaufschlagung der Spannungsanstieg im Bandkantenbereich nicht wunschgemäß abgebaut werden kann.

Die Erfindung geht von der Aufgabe aus, Arbeitswalzen zu schaffen, durch deren Verwendung bei optimaler axialer Einstellung sowohl der Dickenabfall im Bandkantenbereich als auch die üblichen Spannungsmaxima im Bandkantenbereich vermieden werden, so daß die hohen Beanspruchungen der Walzen im Bandkantenbereich abgesenkt und höhere Standzeiten derselben erreicht werden.

Gelöst wird diese Aufgabe bei einem entsprechend der Gattung ausgeführten Walzgerüst durch die Merkmale des Patentanspruches 1. Insbesondere bei üblichen Walzvorgängen läßt sich die geforderte Ringmulde so über die Bandkante stellen, daß die Arbeitswalze auch unter Belastung in diesem Bereiche nicht in die gewünschte Kontur des Arbeitsspaltes hineingedrängt wird, zumal die Abstützung der Arbeitswalze an der sie hintergreifenden Stütz- bzw. Zwischenwalze durch das folgende Ballenende über die Breite des Walzgutes hinaus gesichert ist. Damit ergibt sich nicht nur die gewünschte Vermeidung des Dickenabfalles des Walzgutes im Bandkantenbereich, auch die zwischen der Arbeitswalze und der diese stützenden Walze auftretenden Kräfte weisen keine extremen Spannungsspitzen auf, wenn auch im Bereiche der Mulde eine geringfügige Entlastung und im Bereiche des benachbarten Ballenabschnitte ein geringer Anstieg festzustellen sind. Diese lokal auftretende Abweichungen weisen jedoch nur geringe Beträge auf, und durch Einhalten der vollen Kontaktlänge der stützenden Walze ergibt sich keine wesentliche Änderung der Lastverteilung, und insbesondere werden lokale hohe Spannungsspitzen vermieden, die einen ungünstigen Einfluß auf das Bandprofil haben könnten, und die den Walzenverschleiß unliebsam erhöhen und damit die Standzeit der Walzen nachteilig verkürzen. Unterstützt werden kann diese Wirkung durch den Ringmulden zweckmäßig zum äußeren Walzenende hin vorgelagerte ringförmige Verstärkungen.

Zweckmäßige und vorteilhafte Weiterbildungen der Erfindung sind in den Unteransprüchen gekennzeichnet.

Im einzelnen sind die Merkmale der Erfindung anhand der folgenden Beschreibung in Verbindung mit diese illustrierenden Zeichnungen erläutert. Es zeigen hierbei:
- Figur 1: schematisch ein Vier-Walzen-Gerüst,
- Figur 2: diagrammatisch mit unterdrücktem Nullpunkt den Verlauf einer Mantellinie einer Arbeitswalze der Fig. 1,
- Figur 3: schematisch ein weiteres Vier-Walzen-Gerüst mit modifizierten Arbeitswalzen,
- Figur 4: diagrammatisch mit unterdrücktem Nullpunkt den Verlauf einer Mantellinie einer der Arbeitswalzen der Fig. 3,
- Figur 5: diagrammatisch das sich bei einer Walzenkontur nach Fig. 3 ergebende Walzbandprofil,
- Figur 6: die sich zwischen einer Arbeitswalze der Fig. 3 und der ihr zugeordneten Stützwalze ergebenden, auf die Längeneinheiten bezogenen Stützkräfte, und
- Figur 7: zum Vergleich eine entsprechend dargestellte Lastverteilung bei einem üblichen Gerüst mit Arbeitswalzen, deren Ballenenden auf Bandkanten eingestellt sind.

In der Figur 1 ist schematisch ein Vier-Walzen-Gerüst dargestellt, bei dem Stützwalzen 1 und 2 Arbeitswalzen 3 und 4 abstützen, die zwischen sich das Walzgut 5 einschließen. Um die erfindungsgemäße Kontur der Arbeitswalzen hervorzuheben ist diese übertrieben dargestellt: die Arbeitswalzen 3 und 4 weisen jeweils in einem Endbereich ihrer Ballen 6 eine flache, Ringmulde 8 auf. Diese Ringmulde 8 ist über jeweils eine Bandkante des Walzgutes 5 derart gestellt, daß die übliche Neigung zur Verrringerung der Dicke des Walzgutes 5 im Bandkantenbereich kompensiert ist. In der übertriebenen Darstellung der Fig. 1 ergibt sich sogar eine Verstärkung des Walzgutes 5 im Bandkantenbereich.

Tatsächlich tritt der Boden der Ringmulden jeweils nur etwa 0,2 bis höchstens 1,0 mm hinter durchgehend gezeichnete Mantellinien der Ballen 6 der Arbeitswalzen 3, 4 zurück. Bei geringeren Walzgutdicken, insbesondere Kaltband, werden Tiefen zwischen 0,2 und 0,4 mm bevorzugt. Die Ringmulden sind also relativ flach ausgebildet, und bei der angegebenen Breite verlaufen ihre Flanken recht flach. Diese Breite kann zwischen einem Zehntel des Durchmessers der Arbeitswalze und dem vollen Durchmesser liegen, und der Abstand vom freien Ballenende kann zwischen dem 0,1-fachen und dem einfachen des Durchmessers der Arbeitswalze liegen, aber auch größer gewählt werden. Ein Ausführungsbeispiel einer Arbeitswalze ist in Fig. 2 dargestellt, wobei zum Erfassen der Höhenunterschiede eine Darstellung mit unterdrücktem Nullpunkt gewählt wurde. Bei einer Walzenlänge von 1600 mm und einem Nenndurchmesser von 500 mm ergibt sich eine Muldentiefe von etwa 1/6 mm bei einer Breite der Mulde von knapp 100 mm und einem Abstand vom benachbarten freien Ballenende von etwa 300 mm.

Unter Belastung ergibt sich ein weitgehend linearisiertes Walzspaltprofil, wobei das Profil an den Bandkanten durch geringförmige zusätzliche axiale Verschiebungen der Walzen einstellbar ist. Damit aber ist der Dickenabfall im Bereich der Bandkanten praktisch völlig vermeidbar.

Eine Verbesserung der Abstützung des freien, über die Walzgutkante hinausreichenden Ballenendes einer Arbeitswalze läßt sich noch erreichen, indem die durch die Ringmulde gegebene Kontur durch eine der Ringmulde zum freien Ballenende hin folgende ringförmige Verstärkung ergänzt wird. In Fig. 3 ist schematisch ein Vier-Walzen-Gerüst dargstellt, das weitgehend dem der Fig. 1 entspricht, deren Bezeichnungen auch hier verwendet werden. Die Ballen 6 der von Stützwalzen 1 und 2 abgestützten Arbeitswalzen 3 und 4 weisen auch hier Ringnute 8 auf, die, um in der Zeichnung überhaupt erkennbar zu werden, übertrieben stark dargestellt sind. Auch hier sind die Arbeitswalzen 3 und 4 gegenläufig so verschoben, daß die Ringnut 8 jeweils im Bereiche einander gegenüberliegender Bandkanten des Walzgutes 5 stehen. Nach der Figur erfolgt die Abstützung der Arbeitswalzen 3 und 4 scheinbar allein durch die ringförmigen Verstärkungen 7; da diese in der Praxis eine nur sehr geringe Höhe von etwa 0,2 bis höchstens 1,2 mm aufweisen, liegen die Ballen 6 der Arbeitswalzen praktisch durchgehend auf den Ballen der Stützwalzen 1, 2 auf, und durch die Elastizität der Walzen sowie die elastische Walzenabplattung erfolgt selbst im Gebiete der Ringmulden 7 meist nur eine Entlastung, nicht aber ein Abheben vom Ballen der Stützwalzen.

Für die Breite der ringförmigen Verstärkung ergeben sich Maße, die praktisch denen der Ringnut entsprechen.

Ein Ausführungsbeispiel einer Arbeitswalze nach Fig. 3 ist in Fig. 4 gezeigt, welche diagrammatisch den Verlauf einer Mantellinie einer der Arbeitswalzen darstellt. Um die Höhendifferenzen deutlich aufzeigen zu können, ist wie in der Fig. 2 eine Darstellung mit unterdrücktem Nullpunkt gewählt worden. Bei einer Walzenlänge von 1600 mm und einem Nenndurchmesser der Walze von 500 mm ergeben sich damit eine Scheitelhöhe der ringförmigen Verstärkung von etwa 1/6 mm, die auch etwa der Muldentiefe der Ringmulde entspricht. Die die Verstärkung und die Ringmulde erfassende Kontur weist eine Länge von knapp 200 mm auf, und der Abstand der Kontur vom freien Ballenende liegt in der gleichen Größenordnung.

Unter Belastung ergibt sich auch hier, wie die Fig. 5 zeigt, ein weitgehend linearisiertes Walzspaltprofil, wobei das Profil an den Bandkanten, wie die Parameter zeigen, durch geringförmige zusätzliche Verschiebungen einstellbar ist, deren Wirkungen durch Verästelungen der Kurve aufgezeigt sind. Das Diagramm zeigt, daß ein Dickenabfall im Bereiche der Bandkanten praktisch völlig vermeidbar ist.

Die Verteilung der die Arbeitswalzen abstützenden Stützkräfte ist, ebenfalls für eine vorgegebene Bandbreite B, der Fig. 6 zu entnehmen. Sie steigt von etwa 4,5 kN/mm am Ende der Abstützung flach auf ca. 8 kN/mm etwa in der Bandmitte an, fällt im Bereiche der Ringmulden auf etwa 3 kN/mm ab und erreicht im Bereiche der ringförmigen Verstärkung 7 ein Maximum, das etwa der mittigen Beslastung entspricht. Auch hier ist durch eine Verästelung der Kurve in eine Kurvenschar der Einfluß geringfügiger axialer Verschiebungen aufgezeigt.

Bei der Verwendung üblicher, mit den Ballenenden über je eine Bandkante gestellter Arbeitswalzen ergibt sich eine wesentlich ungünstigere Belastung; vom gegenüberliegenden Ende her steigt die Belastung fast linear an und erreicht im Bereiche der Bandkante bei einer vergleichbaren Reduktion je nach der gewählten geringen zusätzlichen Verschiebung Maxima, die 12 kN/mm erreichen können.

Es zeigt sich damit, daß gemäß der Erfindung eine symmetrische Lastverteilung erreicht wird, die übergroße Lastspitzen vermeidet und damit eine vorteilhaft lange Standzeit der Walzen sichert. Durch die Konstanz dieser Lastverteilung wirkt sich die axiale Verschiebung der Arbeitswalzen beim Einfahren der ringförmigen Mulden auf die Bandkanten nicht auf die Biegung der Arbeitswalzen aus, so daß gesteuerte Biegungen mittels einer zusätzlichen Biegevorrichtung problemlos vornehmbar sind und bei einer Veränderung der Einstellung des Bandkantenabfalles nicht nachzustellen sind, wie dies bei üblichen axial verschiebbaren, mit ihren Ballenenden auf Bandkanten einzustellenden Arbeitswalzen erforderlich ist.

Der sonst übliche Dickenabfall des Walzgutes im Bereiche der Bandkanten wird in Verbindung mit einer Normalisierung des Walzspaltes und einem Abbau von Maxima der auftretenden Pressungen durch die vorgesehenen und eingestellten Ringmulden erreicht.

Eine weitere Linearisierung des Walzspaltes sowie der in ihm auftretenden Kräfte bzw. Pressungen läßt sich erreichen, wenn, wie in Fig. 3 und 4 dargestellt, den Ringmulden 8 benachbart jeweils eine etwa ebenso breite und flache Verstärkung 7 vorgesehen ist. Diese Verstärkung ist, wie dargestellt, auf der dem nahen Ballenende zugekehrten Seite der Ringmulde vorgesehen; sie verbessert das Spannungsfeld ebenso wie den zentrischen Lauf des Walzbandes.

Die erfindungsgemäßen Konturen können auf sonst zylindrische Arbeitswalzen aufgebracht sein. Die Arbeitswalzen können aber auch zusätzlich bombiert sein und/oder einen sogenannten CVC-Schliff aufweisen, wie auch gegebenenfalls zusätzlich Zwischenwalzen vorgesehen sein können und die unterschiedlichen Walzenprofilierungen in beliebiger Kombination vorgesehen sein und in gegebenenfalls beliebiger Kombination auf beliebige der Walzen verteilt aufgebracht sein können.

In allen diesen Fällen wird auf relativ einfache, problemlose Weise der unerwünschte Dickenabfall in den Bandkantenbereichen ebenso vermieden wie unvorteilhafte Belastungsmaxima der zwischen den Walzen auftretenden Pressungen unterbunden werden.

## Patentansprüche

1. Walzgerüst mit mindestens zwei Stützwalzen (1, 2) sowie zwei zwischen diesen angeordneten und über diese abgestützten Arbeitswalzen (3, 4), bei dem die Arbeitswalzen (3, 4) axial verschiebbar sind und die Länge der Arbeitswalzenballen die der Ballen der sie stützenden Walzen (1, 2) mindestens um den Verschiebeweg der Arbeitswalzen (3, 4) überschreitet, so daß die Arbeitswalzen (3, 4) in allen Verschiebungsphasen durch die volle Ballenlänge der sie stützenden Walzen (1, 2) abgestützt sind,
**dadurch gekennzeichnet,**
daß die Arbeitswalzen (3, 4) jeweils in nur einem der Endbereiche ihrer Ballen (6) eine flache Ringmulde (8) aufweisen, daß die Ringmulde eine Tiefe von 0,2 bis 1,0 mm, eine Breite zwischen 0,1 D und 1 D sowie einen Abstand von mindestens 0,1 D vom Ballenende aufweist, wobei D der Durchmesser der Arbeitswalzen (3, 4) ist,
daß eine der Arbeitswalzen ihre Ringmulde antriebsseitig und die andere ihre Ringmulde bedienungsseitig aufweisen, und daß jeweils zwischen der Ringmulde (8) und dem dieser benachbarten Ballenende eine flache ringförmige Verstärkung (7) vorgesehen ist, deren Breite zwischen 0,15 D und 1 D und deren Stärke 0,2 bis 1,2 mm betragen.

2. Walzgerüst nach Anspruch 1,
**dadurch gekennzeichnet,**
daß seine beiden Arbeitswalzen (3, 4) mit spiegelverkehrt gleichen Ballen- und/oder Konturformen und/oder Abmessungen ausgeführt sind.

3. Walzgerüst nach Anspruch 1 oder 2,
**dadurch gekennzeichnet,**
daß die Ballen (6) der Arbeitswalzen (3, 4) außerhalb ihrer durch die Ringmulde (8) sowie die ringförmige Verstärkung (7) gegebenen Kontur zylindrisch ausgeführt sind.

4. Walzgerüst nach Anspruch 1 oder 2,
**dadurch gekennzeichnet,**
daß die Ballen (6) der Arbeitswalzen (3, 4) außerhalb ihrer durch die Ringmulde (8) sowie die ringförmige Verstärkung (7) gegebenen Kontur bombiert ausgeführt sind.

5. Walzgerüst nach einem der Ansprüche 1 bis 4,
**dadurch gekennzeichnet,**
daß die Ballen (6) der Arbeitswalzen (3, 4) außerhalb ihrer durch die Ringmulde (8) sowie die ringförmige Verstärkung (7) gegebenen Kontur einen Durchmesserverlauf aufweisen, der entsprechend einem CVC-Schliff gestaltet ist und über einen Längenbereich ein konvex und über einen weiteren Längenbereich ein konkav gestaltetes Profil aufweist.

6. Walzgerüst nach Anspruch 5,
**dadurch gekennzeichnet,**
daß die Ringmulde (8) sowie die ringförmige Verstärkung (7) jeweils innerhalb des konvexen Bereiches des Durchmesserverlaufes entsprechend einem CVC-Schliff der Arbeitswalzen (3, 4) vorgesehen sind.

7. Walzgerüst nach einem der Ansprüche 1 bis 6,
**dadurch gekennzeichnet,**
daß zusätzlich mindestens die Stützwalzen (1, 2) und/oder Zwischenwalzen axial verschiebbar ausgebildet sind und, gegebenenfalls zusätzlich zu einer Bombierung, einen Durchmesserverlauf entsprechend einem CVC-Schliff aufweisen.

8. Walzgerüst nach einem der Ansprüche 1 bis 7,
**dadurch gekennzeichnet,**
daß mindestens den Einbaustücken eines der Walzenpaare Biegevorrichtungen zugeordnet sind.

## Claims

1. Roll stand with at least two backing rolls (1, 2) as well as two working rolls (3, 4) arranged between and supported above these, in which the working rolls (3, 4) are axially displaceable and the length of the working roll bodies exceeds that of the bodies of the rolls (1, 2) supporting them by at least the displacement travel of the working rolls (3, 4), so that the working rolls (3, 4) are supported in all displacement phases by the full body length of the rolls (1, 2) backing them, characterised thereby that the working rolls (3, 4) each have a flat annular depression (8) in only one of the end regions of the body (6) thereof, that the annular depression has a depth of 0.2 to 1.0 millimetres, a width between 0.1 D and 1 D as well as a spacing of at least 0.1 D from the ends of the body, wherein D is the diameter of the working rolls (3, 4) that one of the working rolls has its annular depression at the drive end and the other its annular depression at the operating end, and that provided between each annular depression (8) and the body end adjacent thereto is a flat annular thickening (7), the width of which amounts to between 0.15 D and 1 D and the thickness of 0.2 to 1.2 millimetres.

2. Roll stand according to claim 1, characterised thereby that its two working rolls (3, 4) are constructed with like, but mirror inverted, body shapes and/or profile shapes and/or dimensions.

3. Roll stand according to claim 1 or 2, characterised thereby that the bodies (6) of the working rolls (3, 4) are constructed to be cylindrical apart from the contour thereof given by the annular depression (8) as well as the annular thickening (7).

4. Roll stand according to claim 1 or 2, characterised thereby that the bodies (6) of the working rolls (3, 4) are constructed to be dished apart from the contour thereof given by the annular depression (8) as well as the annular thickening (7).

5. Roll stand according to one of claims 1 to 4, characterised thereby that the bodies (6) of the working rolls (3, 4) are constructed to have, apart from the contour thereof given by the annular depression (8) as well as the annular thickening (7), a diametral course which is shaped to correspond with a CVC section and which has a convexly shaped profile over one length portion and a concavely shaped profile over a further length portion.

6. Roll stand according to claim 5, characterised thereby that the annular trough (8) as well as the annular thickening (7) are each provided within the convex region of the diametral course corresponding to a CVC section of the working rolls (3, 4).

7. Roll stand according to one of claims 1 to 6, characterised thereby that in addition at least one of the backing rolls (1, 2) and/or intermediate rolls are constructed to be displaceable and have, in a given case additionally to a dishing, a diametral course corresponding to a CVC section.

8. Roll stand according to one of claims 1 to 7, characterised thereby that bending devices are associated with at least one of the chocks of one of the roll pairs.

## Revendications

1. Cage de laminoir comprenant au moins deux cylindres de support (1, 2) et deux cylindres de travail (3, 4) disposés entre et supportés par ces cylindres de support, les cylindres de travail (3, 4) étant déplaçables axialement et la longueur des corps des cylindres de travail dépassant la longueur des corps des cylindres de support (3, 4) qui les supportent d'au moins la distance de déplacement, de telle sorte que dans toutes les phases de déplacement les cylindres de travail (3, 4) soient supportés par toute la longueur des cylindres (1, 2) qui les supportent, caractérisée en ce que chaque cylindre de travail (3, 4) comporte une dépression annulaire plane (8) dans une seule des régions d'extrémité de son corps (6), en ce que la dépression annulaire a une profondeur de 0,2 à 1,0 mm, une largeur comprise entre 0,1 D et 1 D et est située à une distance d'au moins 0,1 D de l'extrémité du corps, D étant le diamètre des cylindres de travail (3, 4), en ce que l'un des cylindres de travail présente sa dépression annulaire côté entraînement et l'autre cylindre présente sa dépression côté actionnement, et en ce qu'il est prévu entre chaque dépression annulaire (8) et l'extrémité de corps voisine un renfort annulaire plan (7) dont la largeur est comprise entre 0,15 D et 1 D et dont l'épaisseur est comprise entre 0,2 et 1,2 mm.

2. Cage de laminoir selon la revendication 1, caractérisée en ce que ses deux cylindres de travail (3, 4) sont réalisés avec les mêmes corps et/ou les mêmes formes de profil et/ou les mêmes dimensions, considérés suivant une symétrie plane.

3. Cage de laminoir selon l'une ou l'autre des revendications 1 ou 2, caractérisée en ce que, en dehors de leur profil imposé par la dépression annulaire (8) et le renfort annulaire (7), les corps (6) des cylindres de travail (3, 4) sont réalisés de manière cylindrique.

4. Cage de laminoir selon l'une ou l'autre des revendications 1 ou 2, caractérisée en ce que, en dehors de leur profil imposé par la dépression annulaire (8) et le renfort annulaire (7), les corps (6) des cylindres de travail (3, 4) sont réalisés de manière bombée.

5. Cage de laminoir selon l'une quelconque des revendications 1 à 4, caractérisée en ce que, en dehors de leur profil imposé par la dépression annulaire (8) et le renfort annulaire (7), les corps (6) des cylindres de travail (3, 4) ont un diamètre qui évolue suivant un meulage CVC et qui présente un profil convexe sur une partie de la longueur et un profil concave sur une autre partie de la longueur.

6. Cage de laminoir selon la revendication 5, caractérisée en ce que la dépression annulaire (8) ainsi que le renfort annulaire (7) sont respectivement prévus à l'intérieur de la partie convexe de l'évolution du diamètre suivant un meulage CVC du cylindre de travail (3, 4).

7. Cage de laminoir selon l'une quelconque des revendications 1 à 6, caractérisée en ce que tout au moins les cylindres de support (1, 2) et/ou des cylindres intermédiaires sont de plus réalisés de manière réglable axialement et présentent en option, outre un bombage, un diamètre qui évolue suivant un meulage CVC.

8. Cage de laminoir selon l'une quelconque des revendications 1 à 7, caractérisée en ce que des dispositifs de flexion sont associés au moins aux composants de l'une des paires de cylindres.
